# EUROPÄISCHE PATENTSCHRIFT

(11) **EP 3 460 125 B1**
(45) Veröffentlichungstag und Bekanntmachung des Hinweises auf die Patenterteilung: **05.05.2021**
(21) Anmeldenummer: 18196975.9
(22) Anmeldetag: 26.09.2018
(51) Int. Cl.: E01B 21/00, E01C 9/04

(54) **GLEISKONSTRUKTION**
RAILWAY TRACK CONSTRUCTION
STRUCTURE DE VOIE DE CHEMIN DE FER

(30) Priorität: 26.09.2017 DE 102017122337
(43) Veröffentlichungstag der Anmeldung: 27.03.2019
(73) Patentinhaber: Süß, Joachim, 01259 Dresden (DE)
(72) Erfinder: Süß, Joachim, 01259 Dresden (DE)
(74) Vertreter: Hecht, Jan-David

(56) Entgegenhaltungen:
- EP-A1- 2 284 316
- EP-A2- 1 700 954
- WO-A1-2015/121165
- CA-A1- 2 203 044
- DE-A1-102009 037 310
- DE-B3-102009 026 359
- DE-U1-202010 012 712
- US-A- 4 641 779
- US-A- 4 846 401

## Beschreibung

Die vorliegende Erfindung betrifft eine Gleiskonstruktion nach dem Oberbegriff von Anspruch 1 und ein Verfahren zum Herstellen einer Gleiskonstruktion nach dem Oberbegriff von Anspruch 14.

Die Erfindung betrifft im Speziellen eine Gleiskonstruktion, die vorzugsweise bei festen Fahrbahnen mit Fahrbahneindeckung insbesondere für Gleisüberfahrten und Gleisüberwege Verwendung finden kann.

### Zielstellung

Gleiskonstruktionen in Überfahrten und Überwege sollen aus gleistechnischer Sicht die gleiche elastische Wirkung besitzen wie die in den angrenzenden Gleisabschnitten, um eine Störung der elastischen Biegewelle der Schienen auszuschließen. Sie kann durch einen Wechsel des Schienenprofils, aber insbesondere durch einen Wechsel von diskontinuierlicher Einzelstützung zur kontinuierlichen Schienenstützung und umgekehrt sowie unterschiedlichen Elastomerelementen hervorgerufen werden.

Weiter gilt es eine Gleiskonstruktion zu entwickeln, in welcher die Elemente der Straßenfahrbahn und die Bauelemente der Gleiskonstruktion/Schienenlagerung unabhängig voneinander in der Gestalt funktionieren, dass deren unterschiedlichen Beanspruchungsgrößen und Beanspruchungsformen funktionieren können, ohne sich gegenseitig negativ zu beeinflussen. Dies trifft insbesondere für die grundsätzliche Forderung nach einer elastischen Lagerung der Schienen in diesen Gleisabschnitten zu, wie sie vor und hinter den Bahnübergängen und Bahnüberwegen realisiert ist, aber auch auf die Zielstellung einer möglichst starren und nicht verformbaren Straßenfahrbahn zu, welche für Instandhaltungsarbeiten an der Gleiskonstruktion auch noch demontierbar und wiederverwendbar sein muss.

### Stand der Technik

Es sind Fahrbahnkonstruktionen für Überwege und Überfahrten von Straßen in den weit verbreiteten Querschwellengleisen mit Schotterbett bekannt, welche mittels Platten aus Beton, Gummi oder Kunststoffelementen , mit Asphalt oder monolithischem Beton hergestellt werden.

Dabei liegen die Fahrbahnelemente teilweise direkt auf den Schwellen oder den Schienen auf und tragen ihre Lasten in das Gleis mit ein, was den Vorteil hat, dass Gleis und Straßenfahrbahn zusammen funktionieren und die Funktionalität des Querschwellengleises hinsichtlich seines Elastizitätsverhaltens durch die Fahrbahnkonstruktion nur sehr gering beeinflusst wird. Andererseits hat dies aber auch eine erhöhte Beanspruchung des Gleises in diesen Bereichen und damit einen erhöhten Instandhaltungsaufwand zur Folge.

Weiter sind Lösungen für Querschwellengleise bekannt, bei denen die Fahrbahneindeckung auf den Materialien der Schwellenzwischenfächer aufgelegt und abgestützt werden, so dass das Gleis und die Straßenfahrbahn weitgehend unabhängig voneinander funktionieren und damit sowohl Vorteile als auch nachteilige Wirkungen in der Praxis zeigen. Auch für diese Lösungen ist ein hoher Instandhaltungsaufwand notwendig.

Eine weitere Gleiskonstruktion für diese Bereiche besteht in der Ausführung der Gleisunterkonstruktion mittels Beton - oder Asphaltschichten als sogenannte Feste Fahrbahn, auf welcher die Schienen kontinuierlich oder diskret elastisch oder auch starr befestigt werden und damit in der Praxis die gleistechnischen Anforderungen nur unzureichend bis gar nicht erfüllt werden.

Der Vorteil dieser Gleiskonstruktionen besteht jedoch in der Erfüllung der straßenbautechnischen Erfordernisse einer weitgehend starren Straßenfahrbahn, teilweise durch eine einstückige Ausführung der Unterbau- mit der Fahrbahnkonstruktion als Betonfertigteilplatte mit eingeformten Schienenkanälen, in denen die Schienen lösbar befestigt oder unlösbar eingeklebt werden.

Die Diskrepanz der Elastizität der Schienenlagerungen zwischen der der Gleisüberfahrt und derer der benachbarten Gleisbereiche wird offensichtlich durch die in Vorschriften fixierte Forderung nach einem Ausgleich der unterschiedlichen Schieneneinfederungen mittels zusätzlicher Übergangskonstruktionen vor und hinter der Gleisüberfahrt, um die nachteiligen Wirkungen auf das Gleis, seinen Instandhaltungsaufwand und seine Nutzungsdauer zu mindern.

WO 2015/121164 A1 sowie CA 2,203,044 zeigen jeweils eine gattungsgemäße Gleiskonstruktion mit den Merkmalen des Oberbegriffs des Anspruchs 1.

Die Aufgabe der vorliegenden Erfindung besteht darin, eine Gleiskonstruktion anzugeben, die einfacher und kostengünstiger herzustellen ist. Vorzugsweise soll mit der erfindungsgemäßen Gleiskonstruktion zumindest einer der vorgenannten Nachteile überwunden werden.

### Lösungsvorschlag, insbesondere für Gleisüberfahrten und Gleisüberwege in fester Fahrbahn

Diese Aufgabe wird gelöst mit der erfindungsgemäßen Gleiskonstruktion nach Anspruch 1 und dem erfindungsgemäßen Verfahren nach Anspruch 14. Vorteilhafte

Weiterbildungen sind in den Unteransprüchen und in der nachfolgenden Beschreibung zusammen mit den Figuren angegeben.

Erfinderseits wurde erkannt, dass diese Aufgabe in überraschender Art und Weise dadurch besonders einfach gelöst werden kann, dass eine Straßenfahrbahnkonstruktion lösbar auf einer Grundplatte, die das Gleisträgt, befestigt wird, weil dadurch die Herstellung der Gleiskonstruktion besonders einfach und kostengünstig erfolgen kann. Außerdem lassen sich so der Gleisweg und die Straßenfahrbahn optimal entkoppeln. Zudem bildet sich ein gemeinsames Flächentragwerk aus Grundplatte und Straßenfahrbahnkonstruktion aus, was die Gleiskonstruktion besonders haltbar macht.

Die erfindungsgemäße Gleiskonstruktion weist zumindest ein Gleis für Schienenfahrzeuge auf, wobei das Gleis mittels zumindest einer Gleisbefestigung auf einer Grundplatte angeordnet ist, wobei eine Straßenfahrbahnkonstruktion mittels Befestigungselementen auf der Grundplatte lösbar befestigt ist.

In einer vorteilhaften Weiterbildung ist vorgesehen, dass die Straßenfahrbahnkonstruktion mehrere Fahrbahnplatten aufweist, wobei bevorzugt vorgesehen ist, dass sich die Stoßfugen der Grundplatten und der Fahrbahnplatten nicht oder nur kreuzend überdecken. Dann ist die Gleiskonstruktion einfach und lang haltbar aufzubauen.

In einer vorteilhaften Weiterbildung ist vorgesehen, dass die ein oder mehreren Fahrbahnplatten mittels Verschraubungen, bevorzugt umfassend Dübel, Schraube und Ausgleichsexzenter, mit der Grundplatte verbunden sind. Dadurch können die Fahrbahnplatten bedarfsweise, beispielsweise im Rahmen einer Wartung oder Reparatur, schnell entfernt und wieder montiert werden.

In einer vorteilhaften Weiterbildung ist vorgesehen, dass die Straßenbahnkonstruktion, bevorzugt die mehreren Fahrbahnplatten, Ausnehmungen zum Übergreifen der Gleisbefestigungen und durchgängig längs des Gleises verlaufende Unterschneidung aufweisen. Dadurch ist die Gleiskonstruktion besonders wartungsarm, da die Gleisbefestigungen bzw. die Gleisfüße gut geschützt liegen.

Selbständiger Schutz, unabhängig von der lösbaren Befestigung einer Straßenfah r-bahnkonstruktion an der Grundplatte, wird beansprucht dafür, dass zwischen dem Untergrund und der Grundplatte, die das Gleis trägt, eine Füllung angeordnet ist, weil dadurch die Herstellung der Gleiskonstruktion besonders einfach und kostengünstig erfolgen kann. Dabei ist die Grundplatte mittels Abstandselementen in einem bestimmten Abstand gegenüber einem Untergrund angeordnet, wobei zwischen Untergrund und Grundplatte eine Füllung besteht.

In einer vorteilhaften Weiterbildung ist vorgesehen, dass die Füllung aus einem Untergussstoff besteht, der bevorzugt nichtelastisch und/oder selbstnivellierend ausgebildet ist. Dann kann mit der Füllung eine feste Fahrbahn besonders einfach erzeugt werden bzw. lässt sich die Füllung besonders leicht einbringen. Vorzugsweise weist die Füllung ein bituminöses Material auf.

In einer vorteilhaften Weiterbildung ist vorgesehen, dass die Grundplatte zumindest eine Einfüllöffnung für die Füllung besitzt. Dann lässt sich die Verfüllung der Füllung sehr einfach vornehmen.

In einer vorteilhaften Weiterbildung ist vorgesehen, dass mehrere Grundplatten an ihren Stoßkanten mittels Vorrichtungen zur Querkraftübertragung (zum Beispiel in der Form von Querbolzen, Nut/Zapfen-Gestaltung der Stoßkanten oder Verbindungslaschen) untereinander verbunden sind. Dadurch kann der Bau der Gleiskonstruktion insbesondere auch im Hinblick auf Lagerung und Transport der Grundplatten besonders einfach erfolgen.

In einer vorteilhaften Weiterbildung ist vorgesehen, dass die zwischen der Straßenbahnkonstruktion, bevorzugt einer Fahrbahnplatte, und einem Gleis ausgebildete Spurrille mit einem elastischen Profil verschlossen ist, das sich nach seiner Befahrung und Deformation durch den Spurkranz eines Rades selbsttätig rückformt, wobei des Profil bevorzugt als Elastomerprofil ausgebildet ist, das insbesondere kraftschlüssig in der Spurrille festgelegt ist. Dadurch werden die Gleisbefestigungen noch besser geschützt.

In einer vorteilhaften Weiterbildung ist vorgesehen, dass ein oder mehrere Entwässerungsöffnungen in den Untergrund im Bereich der Gleisbefestigungen bestehen. Zusätzlich kann auch noch eine Entwässerungseinrichtung, beispielsweise ein im Unterbau verlegtes Entwässerungsrohr, bestehen, die mit den Entwässerungsöffnungen korrespondiert.

In einer vorteilhaften Weiterbildung ist vorgesehen, dass die Abstandselemente als höhenverstellbare Elemente, bevorzugt als Spindeln ausgebildet sind, die insbesondere in eingelassenen Aussparungen der Grundplatte und/oder in Aussparungen der Seitenflächen der Grundplatte angreifen. Dadurch ist der Aufbau besonders kompakt.

In einer vorteilhaften Weiterbildung ist vorgesehen, dass die Grundplatte und/oder die Fahrbahnplatte als mehrere aneinandergesetzte Platten ausgebildet sind. Dies erleichtert Lagerung und Transport dieser Elemente.

In einer vorteilhaften Weiterbildung ist vorgesehen, dass zwischen Fahrbahnplatte und der Grundplatte zumindest eine Toleranzen ausgleichende Platte angeordnet ist, wobei bevorzugt mehrere Toleranzen ausgleichende Platten bestehen, die insbesondere streifenförmig angeordnet sind. Die Platten können alternativ oder zusätzlich vollflächig über die gesamte Breite der Grundplatte vorliegen. Dadurch erfolgt eine besonders gute Entkopplung zwischen dem Gleis und der Fahrbahn.

In einer vorteilhaften Weiterbildung ist vorgesehen, dass zwischen Grundplatte und Gleisbefestigungen ein elastisches Element angeordnet ist. Dadurch wird die Entkopplung zwischen Gleis und Fahrbahn weiter verbessert.

In einer vorteilhaften Weiterbildung ist vorgesehen, dass die Gleisbefestigung für die Gleise horizontal, bevorzugt stufenlos, verstellbar ist. Dadurch lassen sich Toleranzen leicht ausgleichen.

Selbständiger Schutz wird beansprucht für das erfindungsgemäße Verfahren zum Herstellen einer Gleiskonstruktion mit zumindest einem Gleis für Schienenfahrzeuge, wobei das Gleis mittels einer Gleisbefestigung auf einer Grundplatte angeordnet ist, wobei eine Straßenfahrbahnkonstruktion mittels Befestigungselementen auf der Grundplatte lösbar befestigt wird.

In einer vorteilhaften Weiterbildung ist vorgesehen, dass die erfindungsgemäße Gleiskonstruktion verwendet wird.

In einer vorteilhaften Weiterbildung ist vorgesehen, dass seitlich der Grundplatte Begrenzer, bevorzugt am Untergrund, vorgesehen werden, die das seitliche Austreten der Füllung verhindern. Dadurch ist das Verfüllen besonders einfach und wirtschaftlich durchführbar.

### Ausführungsbeispiel

Die Merkmale und weitere Vorteile der vorliegenden Erfindung werden im Folgenden anhand der Beschreibung eines bevorzugten Ausführungsbeispiels im Zusa m-menhang mit den Figuren deutlich werden. Dabei zeigen rein schematisch:
- Fig. 1: die erfindungsgemäße Gleiskonstruktion in einer seitlichen Schnittansicht in einer technischen Zeichnung,
- Fig. 2: die Gleiskonstruktion nach Fig. 1 in einer Draufsicht als technische Zeichnung,
- Fig. 3: die Gleiskonstruktion nach Fig. 1 in einer seitlichen Schnittansicht und
- Fig. 4: eine Detailansicht zu Fig. 3.

In den Fig. 1 bis 4 ist die erfindungsgemäße Gleiskonstruktion 10 in mehreren Ansichten gezeigt.

Es ist zu erkennen, dass die erfindungsgemäße Gleiskonstruktion 10 eine Grundplatte 12 aufweist, auf der Gleise 14 mittels Gleisbefestigungen 16 (näher in Fig. 4 gezeigt) befestigt sind. Dabei ist die Grundplatte 12 gegenüber einem Untergrund 18, beispielsweise einem Schotter- oder Betonuntergrund, mittels Abstandshaltern in Form höhenverstellbarer Spindeln 20 beabstandet angeordnet und zwischen Grundplatte 12 und Untergrund 18 ist ein Unterguss als Füllung 22 angeordnet.

Auf der Grundplatte 12 sind weiterhin Fahrbahnplatten 24 angeordnet, nämlich jeweils eine Fahrbahnplatte 24a außerhalb der Gleise 14 und eine Fahrbahnplatte 24b zwischen den Gleisen 14.

Während die Fahrbahnplatten 24 im Bereich der Gleisbefestigungen 16 kalottenförmige Ausnehmungen 26 aufweisen, die die Gleisbefestigungen überdecken, liegen im Bereich zwischen den Gleisbefestigungen 16 Unterschneidungen (nicht gezeigt) vor, die die Gleisfüße 27 überdecken.

Die Fahrbahnplatten 24a liegen vollflächig auf Ausgleichsplatten in Form von Elastomerplatten 28. Auch die mittlere Fahrbahnplatte 24b ist so gelagert, allerdings ist in Fig. 2 die Variante ohne vollflächige Auflage gezeigt, was für die Auflagerung der Platte vorteilhaft sein kann.

Die höhenverstellbaren Spindeln 20 sind in Ausnehmungen der Grundplatte 12 angeordnet und stehen direkt auf dem Untergrund 18 auf.

Die Fahrbahnplatten 24 sind mittels Verschraubungen 32, die Schraubenanker 34, Gewindestäbe 36 und Muttern 37 sowie Ausgleichsexzenter (nicht gezeigt) aufweisen, auf der Grundplatte 12 fixiert, so dass sie leicht montiert und demontiert werden können.

In der Grundplatte 12 besteht eine Einfüllöffnung 38 und seitlich der Grundplatte 12 sind Begrenzer 40 angeordnet für die Füllung 22.

Die Gleise 14 sind auf der Elastomerplatte 28 angeordnet, und zwar auf einer Gleisauflageplatte 42 aus Kunststoff oder Metall, beispielsweise Baustahl. Zwischen Gleis 14 und Gleisauflageplatte 42 kann zusätzlich zur besseren Entkopplung noch eine weitere Elastomerplatte 44 oder ein anderes elastisches Plattenelement angeordnet sein.

Unterhalb der Gleise 14 sind vertikal verlaufende Entwässerungsöffnungen 45 angeordnet, die bis in den Untergrund 18 reichen. Diese Entwässerungsöffnungen 45 sind mit horizontal verlaufenden Entwässerungsrinnen (nicht gezeigt) als Entwässerungseinrichtungen verbunden, die das im Gleisbereich bestehende Wasser aufnehmen.

Die eigentlichen Gleisbefestigungen 18 werden durch Spannklemmen 46 gebildet, die mit der Grundplatte 12 verschraubt 48 sind, wobei in Schienenführungsplatten 50 gelagerte Stellexzenter 52 bestehen, um eine hochpräzise Anpassung der seitlichen Lage der Gleise 14 vornehmen zu können (vgl. Fig. 4).

In Fig. 3 ist weiterhin zu erkennen, dass gegenüberliegend der Spurrillen 54 die Fahrbahnplatten 24a sehr dicht an die Gleise 14 herangeführt sind, um ein Eindringen von Schmutz weitgehend zu verhindern. Die Spurrillen 54 selbst sind kraftschlüssig mittels Verschlussprofilen 56 verschlossen, die ebenfalls elastisch, und zwar als Elastomerprofile ausgebildet sind. Diese Verschlussprofile 56 verhindern ein Eindringen von Verschmutzung und sie dämpfen die Überfahrt durch Schienenfahrzeuge (nicht gezeigt), indem sie vom Spurkranz eines Rades des Schienenfahrzeugs zuerst deformiert werden und sich anschließend wieder rückformen.

Auch wenn in den Figuren die erfindungsgemäße Gleiskonstruktion in ihrer Längsausdehnung L ohne genaue Angabe der Anzahl der Grundplatten 12 und Fahrbahnplatten 24 gezeigt ist, ist doch klar, dass diese Anzahl so angepasst wird, dass die Gleiskonstruktion 10 besonders wirtschaftlich ist, d.h. dass sich ihre Einzelteile 12, 24 insbesondere leicht transportieren und lagern lassen. Dabei sollte aus Haltbarkeitsgründen darauf geachtet werden, dass sich Fugen der Grundplatten 12 nicht mit Fugen der Fahrbahnplatten 24 überlagern, sondern höchstens kreuzen.

Die erfindungsgemäße Gleiskonstruktion 10 wird nun wie folgt aufgebaut:
Zuerst wird der Untergrund 18 in üblicher Art und Weise vorbereiten und nivelliert. Dann wird die Grundplatte 12 auf den Untergrund 18 aufgelegt, wobei die Spindeln schon in der Grundplatte 12 integriert sind. Anschließend werden die Gleise 14 mittels der Gleisbefestigungen 16 gegeneinander exakt ausgerichtet auf der Grundglatte 12 mit den darauf vorher angeordneten Elastomerplatten 28 und den Gleisauflageplatten 42 befestigt. Dann werden die höhenverstellbaren Spindeln 20 in ihrer Höhe, abgestimmt auf die geforderte Schienenhöhe, exakt nivelliert. Anschließend werden die Begrenzer 40 seitlich der Grundplatte 12 angeordnet, die eine solche Höhe aufweisen, dass der Zwischenraum 58 zwischen Grundplatte 12 und Untergrund 18 überdeckt wird.

Nachfolgend wird die Füllung 22 dadurch erzeugt, dass ein untergussfähiges Bitumenmaterial durch die Einfüllöffnung 38 eingebracht wird. Dieses wird sich automatisch gleichmäßig in dem Zwischenraum 58 verteilen und eine feste, nichtelastische Verbindung zwischen Grundplatte 12 und Untergrund 18 bilden, so dass Kräfte der Grundplatte 12 vollflächig gleichmäßig in den Untergrund 18 eingetragen werden ohne die Abstandselemente 20 zu überbeanspruchen.

Zum Schluss werden die Fahrbahnplatten 24a, 24b auf der Grundplatte 12 auf den Elastomerplatten 28 fixiert. Dazu werden die Gewindestäbe 36 in die Schraubenanker 34 eingeschraubt, die schon mit der Grundplatte 12 fest in einem vorgegebenen Raster verbunden sind. Auf die Gewindestäbe 36 werden die Fahrbahnplatten 24 aufgesetzt und anschließend mittels der Muttern 37 fixiert, wobei die Ausgleichsexzenter zum Ausgleich von Toleranzen dienen. Die entstehenden Vertiefungen 60 oberhalb der Muttern 37 werden mit einem geeigneten Material verfüllt, beispielsweise mit einem Kunststoffvergussmaterial (nicht gezeigt) vergossen.

Als letzter Schritt werden dann die Verschlussprofile 56 in die Spurrillen 54 eingesetzt.

Es ist deutlich geworden, dass die erfindungsgemäße Gleiskonstruktion 10 konstruktiv sehr einfach aufgebaut ist und sich sehr leicht aufbauen lässt. Die Straßenfahrbahn 62 ist dabei von den Gleisen 14 vollständig entkoppelt, so dass die Gleiskonstruktion 10 eine hohe Haltbarkeit aufweist. Im Wartungs- und Reparaturfall lassen sich die Fahrbahnplatten 24 ohne weiteres und schnell entfernen und wieder erneut anbringen.
- 10: Gleiskonstruktion
- 12: Grundplatte, Unterbauplatte
- 14: Gleise
- 16: Gleisbefestigungen
- 18: Untergrund, Schotteruntergrund
- 20: Abstandshalter, höhenverstellbare Spindeln
- 22: Füllung, Unterguss
- 24: Fahrbahnplatten
- 24a: Fahrbahnplatte außerhalb der Gleise 14
- 24b: Fahrbahnplatte zwischen den Gleisen 14
- 26: kalottenförmige Ausnehmungen der Fahrbahnplatten 24 27 Gleisfüße
- 28: Elastomerplatten
- 32: Verschraubungen
- 34: Schraubenanker
- 36: Gewindestäbe
- 37: Muttern
- 38: Einfüllöffnung
- 40: Begrenzer
- 42: Gleisauflageplatte
- 44: Elastomerplatte
- 45: Entwässerungsöffnungen
- 46: Spannklemmen
- 48: Verschraubung der Spannklemmen 46
- 50: Schienenführungsplatten
- 52: Stellexzenter
- 54: Spurrillen
- 56: Verschlussprofile, Elastomerprofile
- 58: Zwischenraum zwischen Grundplatte 12 und Untergrund 18
- 60: Vertiefungen oberhalb der Muttern 37
- 62: Straßenfahrbahn
- L: Längsausdehnung

## Patentansprüche

1. Gleiskonstruktion (10) mit zumindest einem Gleis
(14) für Schienenfahrzeuge, wobei das Gleis mittels Gleisbefestigungen (16) auf einer Grundplatte (12) angeordnet ist, wobei eine Straßenfahrbahnkonstruktion (24, 24a, 24b) mittels Befestigungselementen (32, 34, 36, 37) auf der Grundplatte (12) lösbar befestigt ist, wobei die Straßenfahrbahnkonstruktion (24, 24a, 24b) eine Fahrbahnplatte (24b) aufweist, die zwischen dem Gleis (14) angeordnet ist, **dadurch gekennzeichnet, dass** die Fahrbahnplatte (24b) beidseits kalottenförmige Ausnehmungen (26) zum Übergreifen der Gleisbefestigungen (16) des Gleises (14) aufweist während im Bereich zwischen den Gleisbefestigungen (16) Unterschneidungen vorliegen, die die Gleisfüße (27) überdecken.

2. Gleiskonstruktion (10) nach einem der vorherigen Ansprüche, **dadurch gekennzeichnet, dass** die Grundplatte (12) die Unterkonstruktion für ein oder mehrere Fahrbahnplatten (24, 24a, 24b) bildet, wobei bevorzugt vorgesehen ist, dass sich die Stoßfugen der Grundplatten (12) und der Fahrbahnplatten (24, 24a, 24b) nicht oder nur kreuzend überdecken.

3. Gleiskonstruktion (10) nach Anspruch 2, **dadurch gekennzeichnet, dass** die ein oder mehreren Fahrbahnplatten (24, 24a, 24b) mittels Verschraubungen (32), bevorzugt umfassend Dübel, Schraube und Ausgleichsexzenter, mit der Grundplatte (12) verbunden sind.

4. Gleiskonstruktion (10) nach einem der vorherigen Ansprüche, **dadurch gekennzeichnet, dass** die Straßenfahrbahnkonstruktion (24, 24a, 24b) eine durchgängig längs des Gleises (14) verlaufende Unterschneidung aufweist.

5. Gleiskonstruktion (10) nach einem der vorherigen Ansprüche, **dadurch gekennzeichnet, dass** die Grundplatte (12) mittels Abstandselementen (20) in einem bestimmten Abstand gegenüber dem Untergrund (18) angeordnet ist, wobei zwischen Untergrund (18) und Grundplatte (12) eine Füllung (22) besteht, wobei die Füllung bevorzugt aus einem Untergussstoff (22) besteht, der insbesondere nichtelastisch und/oder selbstnivellierend ausgebildet ist.

6. Gleiskonstruktion (10) nach Anspruch 5, **dadurch gekennzeichnet, dass** die Grundplatte (12) zumindest eine Einfüllöffnung (38) für die Füllung (22) besitzt.

7. Gleiskonstruktion (10) nach einem der vorherigen Ansprüche, **dadurch gekennzeichnet, dass** mehrere Grundplatten (12) an ihren Stoßkanten mittels Vorrichtungen zur Querkraftübertragung untereinander verbunden sind.

8. Gleiskonstruktion (10) nach einem der vorherigen Ansprüche, **dadurch gekennzeichnet, dass** die zwischen der Straßenfahrbahnkonstruktion (24, 24a, 24b) und einem Gleis (14) ausgebildete Spurrille (54) mit einem elastischen Profil (56) verschlossen ist, das sich nach seiner Befahrung und Deformation durch den Spurkranz eines Rades selbsttätig rückformt, wobei des Profil bevorzugt als Elastomerprofil (56) ausgebildet ist, das insbesondere kraftschlüssig in der Spurrille (54) festgelegt ist.

9. Gleiskonstruktion (10) nach einem der vorherigen Ansprüche, **dadurch gekennzeichnet, dass** ein oder mehrere Entwässerungsöffnungen (45) in den Untergrund (18) im Bereich der Gleisbefestigungen (16) bestehen, wobei bevorzugt eine Entwässerungseinrichtung mit der Entwässerungsöffnung (45) korrespondiert.

10. Gleiskonstruktion (10) nach einem der vorherigen Ansprüche, **dadurch gekennzeichnet, dass** die Abstandselemente als höhenverstellbare Elemente, bevorzugt als Spindeln (20) ausgebildet sind, die insbesondere in eingelassenen Aussparungen der Grundplatte (12) und /oder in Seitenwandungen der Grundplatte (12) angreifen.

11. Gleiskonstruktion (10) nach einem der vorherigen Ansprüche, **dadurch gekennzeichnet, dass** die Grundplatte (12) und/oder die Fahrbahnplatte (24, 24a, 24b) als mehrere aneinandergesetzte Platten ausgebildet sind.

12. Gleiskonstruktion (10) nach einem der vorherigen Ansprüche, **dadurch gekennzeichnet, dass** zwischen Fahrbahnplatte (24, 24a, 24b) und der Grundplatte (12) zumindest eine Toleranzen ausgleichende Platte (28) angeordnet ist, wobei bevorzugt mehrere Toleranzen ausgleichende Platten bestehen, die insbesondere streifenförmig angeordnet sind.

13. Gleiskonstruktion (10) nach einem der vorigen Ansprüche, **dadurch gekennzeichnet, dass** zwischen Grundplatte (12) und Gleisbefestigungen (16) ein elastisches Element (44) angeordnet ist und/oder dass die Gleisbefestigung (16) für die Gleise (14) horizontal, bevorzugt stufenlos, verstellbar ist.

14. Verfahren zum Herstellen einer Gleiskonstruktion (10) mit zumindest einem Gleis (14) für Schienenfahrzeuge, wobei das Gleis mittels Gleisbefestigungen (16) auf einer Grundplatte (12) angeordnet wird, wobei eine Straßenfahrbahnkonstruktion (24, 24a, 24b) mittels Befestigungselementen (32, 34, 36, 37) auf der Grundplatte (12) lösbar befestigt wird, wobei die Straßenfahrbahnkonstruktion (24, 24a, 24b) eine Fahrbahnplatte (24b) aufweist, die zwischen dem Gleis (14) angeordnet wird, wobei die Fahrbahnplatte (24b) beidseits kalottenförmige Ausnehmungen (26) zum Übergreifen der Gleisbefestigungen (16) des Gleises (14) aufweist während im Bereich zwischen den Gleisbefestigungen (16) Unterschneidungen vorliegen, die die Gleisfüße (27) überdecken.

15. Verfahren nach Anspruch 14, **dadurch gekennzeichnet, dass** eine Gleiskonstruktion (10) nach einem der Ansprüche 1 bis 13 verwendet wird und/oder dass seitlich der Grundplatte (12) Begrenzer (40), bevorzugt am Untergrund (18), vorgesehen werden, die das seitliche Austreten der Füllung (22) verhindern.

## Claims

1. Track structure (10) with at least one track (14) for rail vehicles, wherein the track (14) is arranged on a base slab (12) by means of track fastenings (16), wherein a roadway structure (24, 24a, 24b) is fastened detachably on the base slab (12) by means of fastening elements (32, 34, 36, 37), wherein the roadway structure (24, 24a, 24b) comprises a track slab (24b) which is arranged between the track (14), **characterised in that**
the track slab (24b) comprises on both sides spherical-cup-shaped recesses (26) for reaching over the track fastenings (16) of the track (14), while undercuts which cover the track bases (27) are present in the region between the track fastenings (16).

2. Track structure (10) according to one of the preceding claims, **characterised in that** the base slab (12) forms the substructure for one or more track slabs (24, 24a, 24b), with provision preferably being made for the butt joints of the base slabs (12) and of the track slabs (24, 24a, 24b) not to cover each other, or to cover each other only in crossing.

3. Track structure (10) according to claim 2, **characterised in that** the one or more track slab(s) (24, 24a, 24b) is/are connected to the base slab (12) by means of screw connections (32), preferably comprising a plug, screw and compensating eccentric.

4. Track structure (10) according to one of the preceding claims, **characterised in that** the roadway structure (24, 24a, 24b) has an undercut running continuously along the track (14).

5. Track structure (10) according to one of the preceding claims, **characterised in that** the base slab (12) is arranged at a certain distance relative to the subgrade (18) by means of spacer elements (20), wherein a filling (22) exists between the subgrade (18) and base slab (12), the filling preferably consisting of a bottom-casting substance (22) which is formed to be in particular non-elastic and/or self-levelling.

6. Track structure (10) according to claim 5, **characterised in that** the base slab (12) has at least one filling opening (38) for the filling (22).

7. Track structure (10) according to one of the preceding claims, **characterised in that** a plurality of base slabs (12) are interconnected at their abutting edges by means of devices for transmitting transverse force.

8. Track structure (10) according to one of the preceding claims, **characterised in that** the switch opening (54) formed between the roadway structure (24, 24a, 24b) and a track (14) is closed with an elastic profile (56) which, once it has been travelled over and deformed by the wheel flange of a wheel, automatically resumes its shape, the profile preferably being formed as an elastomer profile (56) which is fixed in particular in a non-positive manner in the switch opening (54).

9. Track structure (10) according to one of the preceding claims, **characterised in that** one or more drainage openings (45) into the subgrade (18) exist(s) in the region of the track fastenings (16), with preferably a drainage means corresponding with the drainage opening (45).

10. Track structure (10) according to one of the preceding claims, **characterised in that** the spacer elements are formed as vertically-adjustable elements, preferably as spindles (20), which engage in particular in recessed cutouts in the base slab (12) and/or in side walls of the base slab (12).

11. Track structure (10) according to one of the preceding claims, **characterised in that** the base slab (12) and/or the track slab (24, 24a, 24b) are formed as a plurality of slabs placed against one another.

12. Track structure (10) according to one of the preceding claims, **characterised in that** at least one tolerance-compensating slab (28) is arranged between the track slab (24, 24a, 24b) and the base slab (12), with preferably a plurality of tolerance-compensating slabs existing which are arranged in particular in strip form.

13. Track structure (10) according to one of the preceding claims, **characterised in that** an elastic element (44) is arranged between the base slab (12) and track fastenings (16), and/or **in that** the track fastening (16) for the tracks (14) is horizontally, preferably continuously variably, adjustable.

14. Method for producing a track structure (10) with at least one track (14) for rail vehicles, wherein the track (14) is arranged on a base slab (12) by means of track fastenings (16), wherein a roadway structure (24, 24a, 24b) is fastened detachably on the base slab (12) by means of fastening elements (32, 34, 36, 37), wherein the roadway structure (24, 24a, 24b) has a track slab (24b) which is arranged between the track (14), wherein the track slab (24b) has on both sides spherical-cup-shaped recesses (26) for reaching over the track fastenings (16) of the track (14), while undercuts which cover the track bases (27) are present in the region between the track fastenings (16).

15. Method according to claim 14, **characterised in that** a track structure (10) according to one of claims 1 to 13 is used and/or **in that** laterally to the base slab (12) limiting means (40) are provided, preferably on the subgrade (18), which prevent lateral emergence of the filling (22).

## Revendications

1. Structure de voie (10) avec au moins une voie (14) pour des véhicules sur rails, dans laquelle la voie (14) est disposée sur une plaque de base (12) au moyen de fixations de voie (16), dans laquelle une structure de chaussée routière (24, 24a, 24b) est fixée de manière amovible sur la plaque de base (12) au moyen d'éléments de fixation (32, 34, 36, 37), dans laquelle la structure de chaussée routière (24, 24a, 24b) présente une plaque de chaussée (24b), qui est disposée entre la voie (14), **caractérisée en ce que**
la plaque de chaussée (24b) présente de part et d'autre des évidements (26) en forme de calotte pour surmonter les fixations de voie (16) de la voie (14), tandis qu'il existe dans la zone entre les fixations de voie (16) des croisements par le dessous qui recouvrent les patins de voie (27).

2. Structure de voie (10) selon l'une quelconque des revendications précédentes, **caractérisée en ce que** la plaque de base (12) forme la sous-structure pour une ou plusieurs plaques de chaussée (24, 24a, 24b), dans laquelle il est prévu de manière préférée que les joints de jointure des plaques de base (12) et des plaques de chaussée (24, 24a, 24b) ne se recouvrent pas ou seulement en se croisant.

3. Structure de voie (10) selon la revendication 2, **caractérisée en ce que** l'une ou plusieurs plaques de chaussée (24, 24a, 24b) sont reliées à la plaque de base (12) au moyen de vissages (32), comprenant de manière préférée une cheville, une vis et un excentrique de compensation.

4. Structure de voie (10) selon l'une quelconque des revendications précédentes, **caractérisée en ce que** la structure de chaussée routière (24, 24a, 24b) présente un croisement par le dessous s'étendant en continu le long de la voie (14).

5. Structure de voie (10) selon l'une quelconque des revendications précédentes, **caractérisée en ce que** la plaque de base (12) est disposée à une distance définie par rapport au sol (18) au moyen d'éléments d'espacement (20), dans laquelle il existe un remplissage (22) entre le sol (18) et la plaque de base (12), dans laquelle le remplissage est constitué de manière préférée d'une matière en masse de scellement (22) qui est réalisée en particulier de manière non élastique et/ou avec une action de nivellement automatique.

6. Structure de voie (10) selon la revendication 5, **caractérisée en ce que** la plaque de base (12) possède au moins une ouverture de remplissage (38) pour le remplissage (22).

7. Structure de voie (10) selon l'une quelconque des revendications précédentes, **caractérisée en ce que** plusieurs plaques de base (12) sont reliées entre elles sur leurs arêtes de jonction au moyen de dispositifs de transmission de force transversale.

8. Structure de voie (10) selon l'une quelconque des revendications précédentes, **caractérisée en ce que** l'ornière de guidage (54) réalisée entre la structure de chaussée routière (24, 24a, 24b) et une voie (14) est fermée avec un profil élastique (56), qui reprend sa forme de manière autonome après avoir été emprunté et déformé par le boudin d'une roue, dans laquelle le profil est réalisé de manière préférée en tant que profil en élastomère (56) qui est immobilisé en particulier à force dans l'ornière de guidage (54).

9. Structure de voie (10) selon l'une quelconque des revendications précédentes, **caractérisée en ce qu'**il existe une ou plusieurs ouvertures d'évacuation d'eau (45) dans le sol (18) dans la zone des fixations de voie (16), dans laquelle de manière préférée un système d'évacuation d'eau correspond à une ouverture d'évacuation d'eau (45).

10. Structure de voie (10) selon l'une quelconque des revendications précédentes, **caractérisée en ce que** les éléments d'espacement sont réalisés en tant qu'éléments ajustables en hauteur, de manière préférée en tant que broches (20), qui s'engagent en particulier dans des évidements pratiqués de la plaque de base (12) et/ou dans des parois latérales de la plaque de base (12).

11. Structure de voie (10) selon l'une quelconque des revendications précédentes, **caractérisée en ce que** la plaque de base (12) et/ou la plaque de chaussée (24, 24a, 24b) sont réalisées en tant que plusieurs plaques placées de manière adjacente.

12. Structure de voie (10) selon l'une quelconque des revendications précédentes, **caractérisée en ce qu'**au moins une plaque (28) de compensation de tolérances est disposée entre la plaque de chaussée (24, 24a, 24b) et la plaque de base (12), dans laquelle il existe de manière préférée plusieurs plaques de compensation de tolérances qui sont disposées en particulier en forme de ruban.

13. Structure de voie (10) selon l'une quelconque des revendications précédentes, **caractérisée en ce qu'**un élément élastique (44) est disposé entre la plaque de base (12) et les fixations de voie (16), et/ou que la fixation de voie (16) pour la voie (14) peut être ajustée de manière horizontale, en particulier en continu.

14. Procédé pour fabriquer une structure de voie (10) avec au moins une voie (14) pour des véhicules sur rails, dans lequel la voie (14) est disposée sur une plaque de base (12) au moyen de fixations de voie (16), dans lequel une structure de chaussée routière (24, 24a, 24b) est fixée de manière amovible sur la plaque de base (12) au moyen d'éléments de fixation (32, 34, 36, 37), dans lequel la structure de chaussée routière (24, 24a, 24b) présente une plaque de chaussée (24b) qui est disposée entre la voie (14), dans lequel la plaque de chaussée (24b) présente de part et d'autre des évidements (26) en forme de calotte pour surmonter les fixations de voie (16) de la voie (14), tandis qu'il existe dans la zone entre les fixations de voie (16) des croisements par le dessous qui recouvrent les patins de voie (27).

15. Procédé selon la revendication 14, **caractérisé en ce qu'**une structure de voie (10) selon l'une quelconque des revendications 1 à 13 est utilisée, et/ou que sont prévus à côté de la plaque de base (12), des limiteurs (40), de manière préférée sur le sol (18), qui empêchent la sortie latérale du remplissage (22).
